# EUROPÄISCHE PATENTSCHRIFT

(11) **EP 4 253 840 B1**
(45) Veröffentlichungstag und Bekanntmachung des Hinweises auf die Patenterteilung: **11.09.2024**
(21) Anmeldenummer: 23163666.3
(22) Anmeldetag: 23.03.2023
(51) Int. Cl.: F23L 1/02, F23L 15/00, F23M 5/08, F23H 7/08, F23H 7/10, F23L 15/04, F23H 17/08

(54) **FEUERROST UND BRENNEINHEIT**
GRATE AND BURNER UNIT
GRILLE DE COMBUSTION ET UNITÉ DE COMBUSTION

(30) Priorität: 28.03.2022 DE 102022107205
(43) Veröffentlichungstag der Anmeldung: 04.10.2023
(73) Patentinhaber: Hitachi Zosen Inova Steinmüller GmbH, 51643 Gummersbach (DE)
(72) Erfinder: Mozuch, Andreas, 51503 Rösrath (DE)
(74) Vertreter: Bremer, Ulrich

(56) Entgegenhaltungen:
- CN-A- 1 538 108
- JP-U- S54 135 073
- US-A- 3 937 155

## Beschreibung

Die Erfindung betrifft einen Feuerrost entsprechend den Merkmalen des ersten Patentanspruches und eine Brenneinheit für eine Müllverbrennungsanlage mit einem entsprechenden Feuerrost gemäß Patentanspruch 7. Die Erfindung ist überall dort anwendbar, wo Feuerroste eingesetzt werden, vorzugsweise in Müllverbrennungsanlagen.

Für Rostfeuerungen in Müllverbrennungsanlagen werden entweder Schubroste oder Walzenroste eingesetzt, welche im Folgenden unter dem Begriff Feuerroste zusammengefasst werden. Die an sich bekannten Feuerroste weisen einen Rahmen und mehrere Torsionswellen auf, wobei die Torsionswellen im Falle von Walzenrosten die Rostwalzen darstellen, während die Torsionswellen im Falle von Schubrosten ausgebildet sind, Roststäbe des Schubrosts anzutreiben, so dass durch eine Verdrehung der Torsionswellen ein Brenngut transportiert und/oder geschürt werden kann. Die Abmaße und Anzahl der Torsionswellen und der Feuerroste insgesamt richten sich nach der Dimensionierung und der gewünschten Verbrennungsleistung der Müllverbrennungsanlage.

Die Torsionswellen der Feuerroste sind üblicherweise voneinander beabstandet, so dass primäre Verbrennungsluft (Primärluft) durch einen inneren Bereich des Rahmens hindurch in das auf dem Feuerrost aufliegende brennende Müllbett (Brennbett) geführt werden kann. Einige oder sämtliche Torsionswellen sind beweglich bzw. verdrehbar angeordnet, so dass das brennende Müllbett langsam über den Feuerrost transportiert wird, während die Verbrennung kontinuierlich fortschreitet.

Um eine Bewegung bzw. Verdrehung der Torsionswellen zu ermöglichen, können verschiedene Antriebsmechanismen vorgesehen sein. Die Rostwalzen eines Walzenrosts verfügen beispielsweise über eigene Drehantriebe, während die Torsionswellen eines Schubrosts beispielsweise über Hydraulikzylinder als Antrieb verfügen, um die Transportgeschwindigkeit des Müllbetts jeweils optimal an die lokal unterschiedlichen Verbrennungsbedingungen anpassen zu können. Diese und weitere Antriebsmechanismen werden im Folgenden zusammen mit weiteren mechanischen Komponenten, die für eine Übertragung der Antriebsbewegung auf die Torsionswellen sorgen, z.B. Hebel, Lager, etc., unter dem Begriff Rostmechanik zusammengefasst.

Auch der einem Feuerrost vorgelagerte Zuteiler einer Müllverbrennungsanlage, der über Schieber dafür sorgt, dass der bereitgestellte Müll auf den Feuerrost gelangt, verfügt üblicherweise zum Bewegen des Schiebers über Antriebsmechanismen, insbesondere Hydraulikzylinder. Diese Antriebsmechanismen zusammen mit weiteren mechanischen Komponenten, die für eine Übertragung der Antriebsbewegung auf die Schieber sorgen, z.B. Hebel, Lager, etc., sind im Folgenden unter dem Begriff Zuteilermechanik zusammengefasst.

Aufgrund der in Müllverbrennungsanlagen auftretenden hohen Temperaturen, sind sowohl die Rostmechanik als auch die Zuteilermechanik sehr hohen thermischen Belastung ausgesetzt und somit verschleiß- und fehleranfällig. Hierdurch reduziert sich die Standzeit der Rost- bzw. Zuteilermechanik. Diese Verschleiß- und Fehleranfälligkeit sowohl der Rostmechanik als auch der Zuteilermechanik hat einen erhöhten Wartungsaufwand zur Folge, was wiederum unerwünschte Stillstandzeiten der gesamten Müllverbrennungsanlage nach sich zieht.

Aus der DE 33 01 783 A1 ist eine Stufenrostausbildung bekannt, bei der Seitenwandplatten einer Brennkammer durch einen Luftstrom gekühlt werden.

Aus der DE 17 51 706 A ist ein Müllverbrennungsofen mit einem Schüttelrost bekannt, bei dem ebenfalls Seitenwände des Müllverbrennungsofens mit Luft gekühlt werden.

Aus der US 2013 / 0118469 A1 ist ein hydraulischer Antrieb für ein Schubrost mit einer Wasserkühlung bekannt.

In JP S54 135073 U und CN 1 538 108 A ist weiterhin beschrieben, seitliche Schleißteile in einem Verbrennungsofen über einen Luftstrom zu kühlen. In US 3 937 155 A ist beschrieben, Seitenwände eines Feuerraums durch einen Luftstrom zu kühlen.

Es ist Aufgabe der Erfindung, die erforderlichen Stillstandzeiten einer Müllverbrennungsanlage aufgrund von Wartung der Rostmechanik und/oder der Zuteilermechanik weiter zu minimieren sowie auch eine Stabilität zu verbessern.

Diese Aufgabe wird durch einen Feuerrost gemäß den Merkmalen des Anspruchs 1, sowie einer Brenneinheit mit einem entsprechenden Feuerrost gemäß Anspruch 7 gelöst. Die Unteransprüche geben vorteilhafte Ausgestaltungen der Erfindung wieder.

Die erfindungsgemäße Lösung sieht einen Feuerrost für eine Müllverbrennungsanlage vor, welcher einen Rahmen mit vier Seitenwänden und verdrehbar am Rahmen angeordnete Torsionswellen aufweist, die einen inneren Bereich des Rahmens zumindest bereichsweise überdecken, wobei die Torsionswellen mit einer Rostmechanik wirkverbunden sind, welche dazu eingerichtet ist, die Torsionswellen zu verdrehen, wobei die Rostmechanik an zumindest einer der Seitenwände des Rahmens und dabei zumindest teilweise, vorzugsweise vollständig, in einem äußeren Bereich, außerhalb des inneren Bereiches des Rahmens angeordnet ist, wobei mindestens eine der Seitenwände des Rahmens doppelwandig ausgebildet ist, so dass sich in dieser mindestens einen Seitenwand ein Innenraum ausbildet, und der Rahmen Einlass-Öffnungen und Auslass-Öffnungen an den Stirnseiten der mindestens einen doppelwandigen Seitenwand aufweist, so dass ein Luftstrom durch den jeweiligen Innenraum in der mindestens einen doppelwandigen Seitenwand strömen kann.

Der Rahmen, bestehend aus vier Seitenwänden, bildet dabei die äußere Begrenzung des Feuerrosts, wobei zwei der Seitenwände im Wesentlichen senkrecht zu den Torsionswellen verlaufen und die anderen beiden Seitenwände im Wesentlichen parallel zu den Torsionswellen verlaufen. Durch den inneren Bereich des Rahmens, der durch die Seitenwände begrenzt ist, wird üblicherweise Primärluft aus einer Unterwindkammer geleitet, wobei dieser innere Bereich dann aufgrund des Verbrennungsprozesses sehr hohen Temperaturen ausgesetzt ist, während in dem davon abweichenden äußeren Bereich des Rahmens normalerweise geringere Temperaturen vorherrschen.

Die o.g. Torsionswellen bilden beispielsweise im Falle von Walzenrosten die Rostwalzen, während die Torsionswellen im Falle von Schubrosten ausgebildet sind, Roststäbe des Schubrosts anzutreiben, so dass durch eine Verdrehung der Torsionswellen ein Brenngut transportiert und/oder geschürt werden kann. Die Torsionswellen sind also bewegliche Teile am jeweiligen Feuerrost, die sich im Betrieb der Müllverbrennungsanlage üblicherweise benachbart zu den hohen Verbrennungstemperaturen befinden. Die Torsionswellen sind durch die Rostmechanik bewegbar, wobei durch eine Bewegung der Torsionswellen das Brenngut bzw. Brennbett, welches sich auf den Torsionswellen (bei einem Walzenrost) oder auf den mit den Torsionswellen verbundenen Roststäben (bei einem Schubrost) befindet, transportiert und/oder geschürt wird, so dass die Transportgeschwindigkeit des Brennguts optimal an die lokal unterschiedlichen Verbrennungsbedingungen anpassbar ist. Die Rostmechanik kann beispielsweise durch einen oder mehrere elektrische und/oder hydraulische Drehantriebe, Hydraulikzylinder oder sonstige Aktuatoren gebildet werden, die mit entsprechenden mechanischen Übertragungskomponenten, die die Drehbewegung auf die Torsionswellen übertragen, in Wirkverbindung stehen. Diese Rostmechanik wird also ebenfalls durch bewegliche Teile am jeweiligen Feuerrost gebildet, die sich im Betrieb der Müllverbrennungsanlage üblicherweise im Bereich geringerer Temperaturen befinden, wobei ein Temperaturübertrag vom inneren Bereich zum äußeren Bereich über den Rahmen erfolgen kann. Vorteilhafterweise kann dieser Temperaturübertrag durch den ausgebildeten Luftstrom optimiert werden.

Der Luftstrom, welcher durch die Öffnungen und den mindestens einen Innenraum des doppelwandigen Rahmens strömt, kann durch einen Kamineffekt erzeugt werden, oder mindestens einer der Einlass- oder Auslass-Öffnungen kann mit einem Anschluss zum Anschließen eines Gebläses strömungsverbunden werden, wobei das Gebläse den Luftstrom im jeweiligen Innenraum durch Ansaugen von Luft oder durch Ausblasen von Luft erzeugt. Die Einlass- und Auslass-Öffnungen sind dabei jeweils an den Stirnseiten vorgesehen, wobei eine Einlass-Öffnung an einer der Stirnseiten dem Eintreten der Luft dient, während eine Auslass-Öffnung an der jeweils anderen Stirnseite zum Austreten der Luft dient, so dass sich im kompletten Innenraum der jeweiligen doppelwandigen Seitenwand der Luftstrom ausbilden kann.

Durch den Luftstrom im jeweiligen Innenraum des doppelwandigen Rahmens wird der Rahmen zumindest bereichsweise konvektiv gekühlt, so dass der innere Bereich des Rahmens, der durch die vier Seitenwände begrenzt wird, vom äußeren Bereich des Rahmens zumindest bereichsweise thermisch entkoppelt ist. Hierbei können einzelne, beispielsweise nur die senkrecht zu den Torsionswellen verlaufenden Seitenwände, an denen herkömmlicherweise die Rostmechanik angeordnet ist, oder aber sämtliche Seitenwände des Rahmens doppelwandig ausgeführt sein, um eine derartige konvektive Kühlung zu erreichen. Die Innenräume aller oder einiger Seitenwände können dabei vorzugsweise auch miteinander verbunden sein, um vorteilhafterweise einen kombinierten Luftstrom zu erzeugen.

Durch diese zusätzliche thermische Entkopplung kann die im äußeren Bereich befindliche Rostmechanik noch kühler gehalten werden und dadurch die thermische Beanspruchung auf die temperaturempfindliche Rostmechanik minimiert werden. Hierdurch wird die Standzeit der Komponenten der Rostmechanik verlängert. Zudem kann der Luftstrom im Innenraum als Sperrluft oder Spülluft dienen, um brennbare Gase, die sonst über die Lager der Torsionswellen vom inneren Bereich durch den Rahmen in den äußeren Bereich gelangen können, mit dem Luftstrom abzuleiten. Für diese beschriebenen Funktionen sind keine zusätzlichen Kanäle an dem Rahmen anzubringen, da der Rahmen selbst diese Kanäle mit ausbildet. Dies hat ergänzend den Vorteil, dass der Rahmen steifer wird, so dass auch eine Stabilität des Feuerrostes verbessert wird.

Die erfindungsgemäße Lösung sieht weiter eine Brenneinheit für eine Müllverbrennungsanlage mit einem oben beschriebenen Feuerrost, einem Gebläse und einer Brennkammer vor, wobei durch das Gebläse ein Luftstrom erzeugbar ist, welcher durch den jeweiligen Innenraum in der mindestens einen doppelwandigen Seitenwand strömen kann, wobei der Luftstrom aus kalter Kesselhausluft besteht und diese vorzugsweise nach dem Durchströmen des doppelwandigen Rahmens in die Brennkammer geleitet werden kann, vorzugsweise als Sekundärluft.

Gemäß einer Ausführungsform der Brenneinheit ist weiter ein Zuteiler zum Beschicken des Feuerrostes mit Brenngut vorgesehen, wobei der Zuteiler ein Gehäuse und in dem Gehäuse angeordnete Schieber, die über eine Zuteilermechanik bewegbar sind, aufweist, wobei zugeführtes Brenngut über die Schieber auf den Feuerrost geschoben werden kann, wobei im Gehäuse ferner mindestens eine Eintritts-Öffnung und eine Austritts-Öffnung angeordnet sind, wobei die Eintritts-Öffnungen im Gehäuse mit den Auslass-Öffnungen im Rahmen der Feuerroste strömungsverbunden sind, beispielsweise über doppelwandige Luftführungsstreben oder andere gleichwirkende Strömungsverbindungen, so dass der durch das Gebläse erzeugbare Luftstrom aus kalter Kesselhausluft aus dem jeweiligen Innenraum in der mindestens einen doppelwandigen Seitenwand des Rahmens in das Gehäuse des Zuteilers einleitbar ist, und vorzugsweise anschließend als Sekundärluft und/oder Primärluft weiter in die Brennkammer.

Innerhalb des Gehäuses des Zuteilers ist üblicherweise die Zuteilermechanik untergebracht, so dass diese zusätzlich gekühlt wird. Hierdurch können die temperaturempfindlichen Bestandteile der Zuteilermechanik besser vor den heißen Temperaturen des Brennguts geschützt werden, was die Standzeit der Komponenten der Zuteilermechanik verlängert. Die Zuteilermechanik kann beispielsweise aus Antriebsmechanismen sowie weiteren mechanischen Komponenten, die für eine Übertragung der Antriebsbewegung auf die Schieber sorgen kann, z.B. Hebel, Lager, etc., bestehen, welche zum Bewegen der Schieber erforderlich sind.

Durch die Verwendung kalter Kesselhausluft, auch für die Kühlung der Feuerroste, wird die Kühlwirkung des Luftstroms insgesamt verbessert und der Luftstrom ist am Zuteiler noch kalt genug, um dort für eine Kühlung zu sorgen. Durch das Durchleiten der kalten Kesselhausluft durch den Innenraum des doppelwandigen Rahmens und in das Gehäuse des Zuteilers erwärmt sich diese aber gleichzeitig, so dass hinter dem Zuteiler ein vorgewärmter Luftstrom als Sekundärluft in die Brennkammer geleitet wird, was die Effizienz des Brennvorgangs erhöht.

Vorteilhafterweise ist das Gebläse derart angeordnet, dass die kalte Kesselhausluft durch den Innenraum des doppelwandigen Rahmens gesaugt und in die Brennkammer gedrückt wird. Bei den Ausführungsformen mit Zuteiler ist das Gebläse vorteilhafterweise derart angeordnet, dass die kalte Kesselhausluft durch den Innenraum des doppelwandigen Rahmens und den Innenraum des Gehäuses des Zuteilers gesaugt und anschließend als Sekundärluft oder Primärluft in die Brennkammer gedrückt wird. Durch die Nutzung eines Gebläses, welches Bestandteil eines bereits vorhandenen Luftsystems der Müllverbrennungsanlage ist, das beispielsweise Kesselhausluft ansaugt und als Sekundärluft oder Primärluft in die Brennkammer drückt, können Synergieeffekte erzeugt werden, da kein zusätzliches Gebläse erforderlich ist.

Im Folgenden soll die Erfindung an einem Ausführungsbeispiel und zwei Figuren näher erläutert werden.

### Die Figuren zeigen:

- Fig. 1: Eine Brenneinheit einer Müllverbrennungsanlage mit Feuerrosten, insbesondere Schubrosten;
- Fig. 2: einen Feuerrost mit Rostmechanik der Brenneinheit aus Fig. 1 in einer Detailansicht.

Die Figur 1 zeigt eine Brenneinheit 1 einer Müllverbrennungsanlage mit drei parallel verlaufenden Feuerrosten 2a, 2b, 2c, denen jeweils ein Zuteilerabschnitt 14a, 14b, 14c eines Zuteilers 14 vorgelagert ist, sowie einem Gebläse 22. Die Feuerroste 2a, 2b, 2c und der Zuteiler 14 sind auf einem gemeinsamen Gerüst 30 befestigt. Oberhalb der Feuerroste 2a, 2b, 2c ist eine Brennkammer 3 (Feuerraum) angeordnet, in der ein durch die Zuteilerabschnitte 14a, 14b, 14c zugeteiltes und von den Feuerrosten 2a, 2b, 2c transportiertes Brenngut (nicht dargestellt), insbesondere Müll, verbrannt wird, wobei dem Brenngut bzw. dem Brennbett dazu von unten durch den jeweiligen Feuerrost 2a, 2b, 2c hindurch Primärluft aus Unterwindkammern 9 zugeführt wird.

Die einzelnen Feuerroste 2a, 2b, 2c sowie die einzelnen Zuteilerabschnitte 14a, 14b, 14c sind jeweils baugleich ausgebildet, so dass die folgenden Ausführungen für sämtliche Feuerroste 2a, 2b, 2c und Zuteilerabschnitte 14a, 14b, 14c gleichermaßen gelten. Grundsätzlich können dabei auch eine andere Anzahl an Feuerrosten 2a, 2b, 2c, die gemeinsam dem Transport des Brenngutes bzw. des Brennbettes durch die Brennkammer 3 dienen, und Zuteilerabschnitten 14a, 14b, 14c im Zuteiler 14, die gemeinsam dem Zuteilen des Brenngutes bzw. dem Beschicken der Feuerroste 2a, 2b, 2c mit dem Brenngut dienen, vorgesehen sein.

Der in Fig. 2 detailliert dargestellte Feuerrost 2a weist einen Rahmen 5, bestehend aus vier Seitenwänden 4a, 4b, 4c, 4d und drehbar daran gelagerten Torsionswellen 6a, 6b, 6c, 6d auf, wobei die dargestellten Torsionswellen 6a, 6b, 6c, 6d lediglich eine Auswahl repräsentieren. Die Torsionswellen 6a, 6b, 6c, 6d dienen dazu, Roststäbe (nicht dargestellt), die jeweils mit einem der Torsionswellen 6a, 6b, 6c, 6d über einen Hebel (nicht dargestellt) verbunden sind und die in herkömmlicher Weise in mehreren Roststabreihen parallel zueinander angeordnet sind, derartig in Bewegung zu versetzen, dass das auf den Roststäben aufliegende Brenngut bzw. Brennbett transportiert und/oder geschürt wird.

Wie in Figur 2 im Detail dargestellt, sind die Torsionswellen 6a, 6b, 6c, 6d dazu mit einer Rostmechanik 8 wirkverbunden, um die jeweiligen Torsionswellen 6a, 6b, 6c, 6d verdrehen zu können.

Die Rostmechanik 8 wird vorliegend durch einen Hydraulikzylinder 8b, erste und zweite Verbindungselemente 8a, 8c, beispielsweise Hebel, und Lager 8d gebildet, wobei zwei Torsionswellen 6a, 6b, 6c, 6d, insbesondere jede zweite Torsionswelle 6a, 6c; 6b, 6d über die zweiten Verbindungselemente 8c miteinander gekoppelt sind. Jede der Torsionswellen 6a, 6b, 6c, 6d ist dabei beidseitig über die Lager 8d verdrehbar mit dem Rahmen 5 verbunden.

Ein Teil der Rostmechanik 8 des Feuerrosts 2a, der für die Verdrehung der beiden miteinander gekoppelten Torsionswellen 6b, 6d sorgt, ist dabei an einem der Seitenwände 4b des Rahmens 5 angeordnet, während ein anderer Teil der Rostmechanik 8, der für die Verdrehung von zwei anderen miteinander gekoppelten Torsionswellen 6a, 6c desselben Feuerrosts 2a sorgt, an der gegenüberliegenden Seitenwand 4d des Rahmens 5 desselben Feuerrosts 2a angebracht ist. Auf diese Weise können die Rostmechaniken 8, die unterschiedlichen gekoppelten Torsionswellen 6a, 6c; 6b, 6d zugeordnet sind, auf unterschiedliche Seiten des Feuerrostes 2a aufgeteilt werden, um den konstruktiven Aufwand und Platz zum Antreiben der Roststäbe zu optimieren.

Der Rahmen 5 des Feuerrosts 2a ist insbesondere an den Seitenwänden 4b, 4d, an denen sich die Rostmechanik 8 befindet, doppelwandig ausgebildet, wobei die Rostmechanik 8 außerhalb des doppelwandigen Rahmens 5 in einem äußeren Bereich 5b, d.h. außerhalb eines inneren Bereiches 5a des Rahmens 5, der insbesondere durch die doppelwandigen Seitenwände 4b, 4d des Rahmes 5 begrenzt ist, angeordnet ist, so dass die Rostmechanik 8 nicht direkt von der Primärluft aus den Unterwindkammern 9 umströmt wird. Darüber hinaus weisen die doppelwandigen Seitenwände 4b, 4d an einer Stirnseite 11a, 11b jeweils eine Einlass-Öffnung 10a, 10b auf, so dass Luft L aus einer Umgebung U, insbesondere kalte Luft L aus dem Kesselhaus, in dem sich die Brenneinheit 1 befindet, in einen Innenraum 13b, 13d der jeweiligen doppelwandigen Seitenwand 4b, 4d des Rahmens 5 strömen kann.

Auf den den Stirnseiten 11a, 11b mit den Einlass-Öffnungen 10a, 10b gegenüberliegenden Stirnseiten 11c, 11d der jeweiligen Seitenwand 4b, 4d sind ferner Auslass-Öffnungen 10c, 10d angeordnet, so dass die in die Einlass-Öffnungen 10a, 10b eintretende vorzugsweise kalte Luft L aus der Umgebung U durch diese Auslass-Öffnungen 10c, 10d auch wieder aus dem Innenraum 13b, 13d der doppelwandigen Seitenwände 4b, 4d entweichen kann, so dass sich ein kalter Luftstrom 12 ausbildet, der den jeweiligen Innenraum 13b, 13d durchströmt. Auch die weiteren Seitenwände 4a, 4c des Rahmens 5 können doppelwandig und mit Einlass-/Auslass-Öffnungen 10a, 10b, 10c, 10d ausgebildet sein, wobei der Innenraum 13a, 13c in diesen Seitenwänden 4a, 4c auch mit dem Innenraum 13b, 13d in den anderen Seitenwänden 4b, 4d strömungsverbunden sein kann, so dass sich ein kombinierter Luftstrom 12 durch alle Innenräume 13a, 13b, 13c, 13d ausbreiten kann.

Hierdurch ist die im äußeren Bereich 5b angeordnete Rostmechanik 8, d.h. der jeweilige Hydraulikzylinder 8b, die jeweiligen ersten und zweiten Verbindungselemente 8a, 8c und die jeweiligen Lager 8d, thermisch vom inneren Bereich 5a des Rahmens 5, durch den die Primärluft aus den Unterwindkammern 9 strömt, zusätzlich entkoppelt, so dass diese Rostmechanik 8 nicht durch die heißen Temperaturen des Brennguts bzw. des Verbrennungsvorganges beeinträchtigt wird. Wenn kalte Luft L aus dem Kesselhaus angesaugt wird, kann ferner eine konvektive Kühlung der Rostmechanik 8 erfolgen. Durch die doppelwandigen Seitenwände 4a, 4b, 4c, 4d wird zudem die Stabilität des Rahmens 5 erhöht.

Ferner ist um den Zuteiler 14 ein Gehäuse 17 angeordnet, welches mehrere Gehäuseseiten 16a, 16b, 16c aufweist, die einen Innenraum 21 begrenzen, in dem sich die Zuteilerabschnitte 14a, 14b, 14c befinden. Diese Gehäuseseiten 16a, 16b, 16c können ebenfalls doppelwandig ausgeführt sein. Jeder Zuteilerabschnitt 14a, 14b, 14c weist eine Zuteilermechanik 18, beispielsweise in Form eines Hydraulikkolbens und entsprechenden mechanischen Übertragungselementen, insbesondere auch Lagern, auf. Die Zuteilermechanik 18 sorgt dafür, dass bewegliche Schieber 19a, 19b, 19c im jeweiligen Zuteilerabschnitt 14a, 14b, 14c verschoben werden und zugeführter Müll, der noch nicht verbrannt oder teilverbrannt ist, in Richtung der oben beschriebenen Feuerroste 2a, 2b, 2c geschoben wird, wo dieser verbrannt wird.

Der Luftstrom 12 wird von den Auslass-Öffnungen 10c, 10d der Seitenwände 4b, 4d des Rahmens 5 über doppelwandige Luftführungsstreben 23 zu Eintritts-Öffnungen 20a, 20b des Gehäuses 17 geleitet. Durch diese Eintritts-Öffnungen 20a, 20b wird der Luftstrom 12 insbesondere in den Innenraum 21 des Gehäuses 17 geleitet. Die im Innenraum 21 des Gehäuses 17 angeordnete Zuteilermechanik 18 sowie auch die beweglichen Schieber 19a, 19b, 19c werden durch diesen Luftstrom 12 gekühlt. Anschließend tritt der Luftstrom 12 durch eine Austritts-Öffnung 20c im Gehäuse 17 aus dem Innenraum 21 aus.

Der Luftstrom 12 durch den Rahmen 5 bzw. die doppelwandigen Seitenwände 4a, 4b, 4c, 4d und/oder durch das Gehäuse 17 wird vorzugsweise durch das Gebläse 22 erzeugt, welches mit der Austritts-Öffnung 20c des Gehäuses 17 beispielsweise über Schlauchverbindungen 25 verbunden ist. Das Gebläse 22 saugt kalte Kesselhausluft als Luftstrom 12 durch das Innere des doppelwandigen Rahmens 5, insbesondere die doppelwandigen Seitenwände 4b, 4d und ggf. auch 4a, 4c, und das Innere des Gehäuses 17 und drückt diese beispielsweise anschließend auch in die Brennkammer 3, beispielsweise als Sekundärluft oder Primärluft. Demnach wird durch das Gebläse 22 oberhalb des Zuteilers 14 bzw. der Zuteilerabschnitte 14a, 14b, 14c ein Unterdruck erzeugt, um die im Kesselhaus weiter unten befindliche kalte Luft L durch die Einlass-Öffnungen 10a, 10b in den Seitenwänden 4b, 4d (und ggf. auch 4a, 4c) anzusaugen und als konvektiv kühlenden Luftstrom 12 durch den doppelwandigen Rahmen 5 und anschließend in den Innenraum 21 des Gehäuses 17 zu leiten.

Alternativ oder zusätzlich kann das Gebläse 22 auch vor den Einlass-Öffnungen 10a, 10b des Rahmens 5 angeordnet sein, so dass der gesamte Luftstrom 12 nach oben gedrückt wird, statt diesen von oben anzusaugen.

Der Vorteil der vorliegenden Erfindung besteht zum einen im thermischen Entkoppeln bzw. bzw. konvektiven Kühlen der Rostmechanik 8 bzw. der Zuteilermechanik 18, was die Standzeit der Rostmechanik 8 und der Zuteilermechanik 18 verlängert und daher die Stillstandzeiten der gesamten Müllverbrennungsanlage verringert, zum anderen im Vorwärmen und Einleiten des Luftstroms 12 als Sekundärluft in die Brennkammer 3, was die Effizienz des Brennvorgangs erhöht. Weiterhin wird durch die doppelwandige Ausführung die Steifigkeit bzw. die Stabilität der Brenneinheit 1 erhöht.

### Bezugszeichenliste

- 1: Brenneinheit
- 2a, 2b, 2c: Feuerrost
- 3: Brennkammer
- 4a, 4b, 4c, 4d: Seitenwände des Rahmens 5
- 5: Rahmen
- 5a: innerer Bereich des Rahmens 5
- 5b: äußerer Bereich des Rahmens 5
- 6a, 6b, 6c, 6d: Torsionswelle
- 8: Rostmechanik
- 8a: erstes Verbindungselement
- 8b: Hydraulikzylinder
- 8c: zweites Verbindungselement
- 8d: Lager
- 9: Unterwindkammer
- 10a, 10b: Einlass-Öffnung in den Seitenwänden 4b, 4d
- 10c, 10d: Auslass-Öffnung in den Seitenwänden 4b, 4d
- 11a, 11b, 11c, 11d: Stirnseiten der Seitenwände 4b, 4d
- 12: Luftstrom
- 13a, 13b, 13c, 13d: Innenraum in den Seitenwänden 4a, 4b, 4c, 4d
- 14: Zuteiler
- 14a, 14b, 14c: Zuteilerabschnitt
- 16a, 16b, 16c: Gehäuseseiten des Gehäuses 17
- 17: Gehäuse
- 18: Zuteilermechanik
- 19a, 19b, 19c: Schieber
- 20a, 20b: Eintritts-Öffnung im Gehäuse 17
- 20c: Austritts-Öffnung im Gehäuse 17
- 21: Innenraum
- 22: Gebläse
- 23: Luftführungsstreben
- 25: Schlauchverbindungen
- 30: Gerüst
- L: Luft
- U: Umgebung

## Patentansprüche

1. Feuerrost (2a, 2b, 2c) für eine Müllverbrennungsanlage, aufweisend einen Rahmen (5) mit vier Seitenwänden (4a, 4b, 4c, 4d) und verdrehbar am Rahmen (5) gelagerten Torsionswellen (6a, 6b, 6c, 6d), die einen inneren Bereich (5a) des Rahmens (5) zumindest bereichsweise überdecken,
wobei die Torsionswellen (6a, 6b, 6c, 6d) mit einer Rostmechanik (8) wirkverbunden sind, welche dazu eingerichtet ist, die Torsionswellen (6a, 6b, 6c, 6d) zu verdrehen, wobei die Rostmechanik (8) an zumindest einer der Seitenwände (4b, 4d) des Rahmens (5) und dabei zumindest teilweise, vorzugsweise vollständig, außerhalb des inneren Bereiches (5a) des Rahmens (5) angeordnet ist,
wobei mindestens eine der Seitenwände (4a, 4b, 4c, 4d) des Rahmens (5) doppelwandig ausgebildet ist, so dass sich in dieser mindestens einen doppelwandigen Seitenwand (4a, 4b, 4c, 4d) ein Innenraum (13a, 13b, 13c, 13d) ausbildet, und der Rahmen (5) Einlass-Öffnungen (10a, 10b) und Auslass-Öffnungen (10c, 10d) an den Stirnseiten (11a, 11b, 11c, 11d) der mindestens einen doppelwandigen Seitenwand (4a, 4b, 4c, 4d) aufweist, so dass ein Luftstrom (12) durch den jeweiligen Innenraum (13a, 13b, 13c, 13d) in der mindestens einen doppelwandigen Seitenwand (4a, 4b, 4c, 4d) strömen kann.

2. Feuerrost (2a, 2b, 2c) nach Anspruch 1, wobei zumindest die Seitenwände (4a, 4b, 4c, 4d) des Rahmens (5) doppelwandig ausgeführt sind, an denen die Rostmechanik (8) im äu-ßeren Bereich (5b) außerhalb des inneren Bereiches (5a) des Rahmens (5) angeordnet ist.

3. Feuerrost (2a, 2b, 2c) nach Anspruch 1 oder 2, wobei die Rostmechanik (8) eine Hydraulikeinheit (8b) und/oder Verbindungselemente (8b, 8c), beispielweise Hebel, zum gekoppelten Verdrehen von mindestens zwei Torsionswellen (6a, 6c; 6b, 6d) und/oder am Rahmen (5) befestigte Lager (8d) zum drehbaren Lagern der Torsionswellen (6a, 6b, 6c, 6d) am Rahmen (5) aufweist, wobei zumindest einer dieser Elemente der Rostmechanik (8) an den Seitenwänden (4a, 4b, 4c, 4d) des Rahmens (5) außerhalb des inneren Bereiches (5a) des Rahmens (5) angeordnet ist.

4. Feuerrost (2a, 2b, 2c) nach einem der vorhergehenden Ansprüche, wobei der Feuerrost (2a, 2b, 2c) Bestandteil eines Walzenrostes oder eines Schubrostes ist, wobei die Torsionswellen (6a, 6b, 6c, 6d) Rostwalzen des Walzenrosts mit ausbilden oder die Torsionswellen (6a, 6b, 6c, 6d) ausgebildet sind, Roststäbe des Schubrosts anzutreiben, so dass durch eine Verdrehung der Torsionswellen (6a, 6b, 6c, 6d) ein Brenngut transportiert und/oder geschürt werden kann.

5. Feuerrost (2a, 2b, 2c) nach einem der vorherigen Ansprüche, wobei mindestens eine der Einlass-Öffnungen (10a, 10b) oder mindestens eine der Auslass-Öffnungen (10c, 10d) mit einem Anschluss zum Anschließen eines Gebläses (22) strömungsverbindbar ist zum Ansaugen von Luft (L) in den jeweiligen Innenraum (13a, 13b, 13c, 13d) der mindestens einen doppelwandig ausgeführten Seitenwand (4a, 4b, 4c, 4d).

6. Feuerrost (2a, 2b, 2c, 2d) nach einem der vorhergehenden Ansprüche, wobei Innenräume (13a, 13b, 13c, 13d) unterschiedlicher doppelwandig ausgeführter Seitenwände (4a, 4b, 4c, 4d) miteinander strömungsverbunden sind.

7. Brenneinheit (1) für eine Müllverbrennungsanlage, mindestens aufweisend ein Gebläse (22), eine Brennkammer (3) und einen Feuerrost (2a, 2b, 2c) nach einem der vorhergehenden Ansprüche, wobei ein durch das Gebläse (22) erzeugbarer Luftstrom (12) durch den jeweiligen Innenraum (13a, 13b, 13c, 13d) in der mindestens einen doppelwandigen Seitenwand (4a, 4b, 4c, 4d) strömen kann.

8. Brenneinheit (1) nach Anspruch 7, wobei sie weiterhin einen Zuteiler (14) aufweist zum Beschicken des Feuerrostes (2a, 2b, 2c) mit Brenngut,
wobei der Zuteiler (14) ein Gehäuse (17) und in dem Gehäuse (17) angeordnete Schieber (19a, 19b, 19c), die über eine Zuteilermechanik (18) bewegbar sind, aufweist, wobei zugeführtes Brenngut über die Schieber (19a, 19b, 19c) auf den Feuerrost (2a, 2b, 2c) geschoben werden kann,
wobei im Gehäuse (17) ferner mindestens eine Eintritts-Öffnung (20a, 20b) und eine Austritts-Öffnung (20c) angeordnet sind, wobei die Eintritts-Öffnungen (20a, 20b) im Gehäuse (17) mit den Auslass-Öffnungen (10c, 10d) im Rahmen (5) des Feuerrosts (2a, 2b, 2c) strömungsverbunden sind, beispielsweise über Luftführungsstreben (23), so dass der durch das Gebläse (22) erzeugbare Luftstrom (12) aus dem jeweiligen Innenraum (13a, 13b, 13c, 13d) in der mindestens einen doppelwandigen Seitenwand (4a, 4b, 4c, 4d) des Rahmens (5) in das Gehäuse (17) des Zuteilers (14) einleitbar ist.

9. Brenneinheit (1) nach Anspruch 7 oder 8, wobei das Gebläse (22) ausgebildet ist, Luft (L) zumindest durch den jeweiligen Innenraum (13a, 13b, 13c, 13d) in der mindestens einen doppelwandigen Seitenwand (4a, 4b, 4c, 4d) anzusaugen und anschließend in die Brennkammer (3) zu leiten.

10. Brenneinheit (1) nach einem der vorherigen Ansprüche 7 bis 9, wobei das Gebläse (22) Bestandteil eines bereits vorhandenen Luftsaugsystems der Müllverbrennungsanlage ist.

## Claims

1. Grate (2a, 2b, 2c) for a waste incineration plant, comprising a frame (5) having four side walls vier (4a, 4b, 4c, 4d) and torsion shafts (6a, 6b, 6c, 6d) pivoting mounted on the frame am (5) covering, at least in part, an inner area (5a) of the frame (5),
the torsion shafts (6a, 6b, 6c, 6d) being operatively connected to a grate mechanism (8) which is adapted to rotate the torsion shafts (6a, 6b, 6c, 6d), the grate mechanism (8) being arranged on at least one of the side walls (4b, 4d) of the frame (5) and, thereby, at least in part, preferably completely, outside the des inner area (5a) of the frame (5), where
at least one of the side walls (4a, 4b, 4c, 4d) of the frame (5) is designed with a double wall so that an Interior space (13a, 13b, 13c, 13d) is formed in said at least one double-walled side wall (4a, 4b, 4c, 4d), and
the frame (5) exhibiting inlet openings (10a, 10b) and discharge openings (10c, 10d) on the end faces (11a, 11b, 11c, 11d) of said at least one double-walled side wall (4a, 4b, 4c, 4d) so that an air flow (12) is able to flow through the respective interior space (13a, 13b, 13c, 13d) in said at least one double-walled side wall (4a, 4b, 4c, 4d).

2. Grate (2a, 2b, 2c) according to claim 1, where at least those side walls (4a, 4b, 4c, 4d) of the frame (5) are designed with a double wall on which the grate mechanism (8) is arranged at the outer area (5b) outside the des inner area (5a) of the frame (5).

3. Grate (2a, 2b, 2c) according to claim 1 or 2, the grate mechanism (8) comprising a hydraulic unit (8b) and/or connector elements (8b, 8c), for example, levers, for coupled rotation of at least two torsion shafts (6a, 6c; 6b, 6d) and/or bearings (8d) mounted on the frame (5) for pivot mounting the torsion shafts (6a, 6b, 6c, 6d) on the frame (5), where at least one of these elements of the grate mechanism (8) is arranged on the side walls (4a, 4b, 4c, 4d) of the frame (5) outside the des inner aera (5a) of the frame (5).

4. Grate (2a, 2b, 2c) according to one of the above claims, where the (2a, 2b, 2c) is part of a roller grate or a push grate, where the torsion shafts (6a, 6b, 6c, 6d) contribute to forming grate roller of the roller grate or the torsion shafts (6a, 6b, 6c, 6d) are adapted to drive grate bars of the push grate so that material to be fired can be transported and/or stoked by rotation of the torsion shafts (6a, 6b, 6c, 6d).

5. Grate (2a, 2b, 2c) according to one of the above claims, where a flow connection can be established between at least one of the inlet openings (10a, 10b) or at least one of the discharge openings (10c, 10d) and a port for connecting a blower (22) for taking in air (L) into the respective interior space (13a, 13b, 13c, 13d) of the at least one double-walled side wall (4a, 4b, 4c, 4d).

6. Grate (2a, 2b, 2c, 2d) according to one of the above claims, where flow connections exist between interior spaces (13a, 13b, 13c, 13d) of different double-walled side walls (4a, 4b, 4c, 4d).

7. Incineration unit (1) for a waste incineration plant, comprising at least one blower (22), a combustion chamber (3) and a grate (2a, 2b, 2c) according to one of the above claims, where an air flow (12) which can be generated by the blower (22) can flow through the respective interior space (13a, 13b, 13c, 13d) in the at least one double-walled side wall (4a, 4b, 4c, 4d).

8. Incineration unit (1) according to claim 7, further comprising a distributor (14) for feeding material to be fired to the grate (2a, 2b, 2c), the distributor (14) comprising a housing (17) and pushers (19a, 19b, 19c) arranged in the housing (17) which can be moved via a distributor mechanism (18), where fed-in material to be fired can be pushed by the pushers (19a, 19b, 19c) onto the grate (2a, 2b, 2c), where, further, at least one inlet opening (20a, 20b) and one discharge opening (20c) are arranged in the housing (17), a flow connection exists between the inlet openings (20a, 20b) in the housing (17) and the discharge openings (10c, 10d) in the frame (5) of the grate (2a, 2b, 2c), for example, via ventilation bars (23), so that the air flow (12) which can be generated by the blower (22) can be fed from the respective interior space (13a, 13b, 13c, 13d) in the at least one double-walled side wall (4a, 4b, 4c, 4d) of the frame (5) into the housing (17) of the distributor (14).

9. Incineration unit (1) according to claim 7 or 8, the blower (22) being adapted to suck in air (L) at least through the respective interior space (13a, 13b, 13c, 13d) in the at least one double-walled side wall (4a, 4b, 4c, 4d) and to subsequently feed it into the combustion chamber (3).

10. Incineration unit (1) according to one of the above claims 7 bis 9, where the blower (22) is part of an already existing air intake system of the incineration unit.

## Revendications

1. Grille de foyer (2a, 2b, 2c) pour une installation d'incinération des déchets, ladite grille de foyer présentant un cadre (5) avec quatre parois latérales (4a, 4b, 4c, 4d) et des arbres de torsion (6a, 6b, 6c, 6d) montés mobiles en rotation sur le cadre (5) qui recouvrent au moins par endroits une zone intérieure (5a) du cadre (5),
les arbres de torsion (6a, 6b, 6c, 6d) étant reliés fonctionnellement à un mécanisme de grille de foyer (8) qui est agencé pour mettre en rotation les arbres de torsion (6a, 6b, 6c, 6d), le mécanisme de grille de foyer (8) étant disposé sur au moins une des parois latérales (4b, 4d) du cadre (5), et ceci au moins partiellement, de préférence intégralement, en dehors de la zone intérieure (5a) du cadre (5), au moins une des parois latérales (4a, 4b, 4c, 4d) du cadre (5) étant réalisée à double paroi de façon qu'un espace intérieur (13a, 13b, 13c, 13d) se forme dans l'au moins une paroi latérale double, et
le cadre (5) présentant des ouvertures d'entrée (10a, 10b) et des ouvertures de sortie (10c, 10d) sur les faces frontales (11a, 11b, 11c, 11d) de l'au moins une paroi latérale double (4a, 4b, 4c, 4d) de façon qu'un flux d'air (12) peut s'écouler à travers l'espace intérieur respectif (13a, 13b, 13c, 13d) dans l'au moins une paroi latérale double (4a, 4b, 4c, 4d).

2. Grille de foyer (2a, 2b, 2c) suivant la revendication 1, dans laquelle ce sont au moins les parois latérales (4a, 4b, 4c, 4d) du cadre (5) réalisées à double parois, sur lesquelles le mécanisme de grille (8) est disposé dans la zone extérieure (5b), en dehors de la zone intérieure (5a) du cadre (5).

3. Grille de foyer (2a, 2b, 2c) suivant la revendication 1 ou 2, dans laquelle le mécanisme de grille (8) présente une unité hydraulique (8b) et/ou des éléments de liaison (8b, 8c), par exemple des leviers, pour une mise en rotation couplée d'au moins deux arbres de torsion (6a, 6c, 6b , 6d) et /ou des paliers (8d) fixés sur le cadre (5) pour un montage mobile en rotation des arbres de torsion (6a, 6b, 6c, 6d) sur le cadre (5), au moins un de ces éléments du mécanisme de grille (8) étant disposé sur les parois latérales (4a, 4b, 4c, 4d) du cadre (5) en dehors de la zone intérieure (5a) du cadre (5).

4. Grille de foyer (2a, 2b, 2c) suivant une des revendications précédentes, dans laquelle ladite grille de foyer (2a, 2b, 2c) étant un composant d'une grille à rouleaux ou d'une grille coulissante, les arbres de torsion (6a, 6b, 6c, 6d) participant à former des rouleaux de grille de la grille à rouleaux ou les arbres de torsion (6a, 6b, 6c, 6d) étant réalisés pour entraîner des barreaux de grille coulissante, de façon qu'un produit à incinérer est transporté et/ou attisé par une mise en rotation des arbres de torsion (6a, 6b, 6c, 6d).

5. Grille de foyer (2a, 2b, 2c) suivant une des revendications précédentes, dans laquelle au moins une des ouvertures d'entrée (10a, 10b) ou au moins une des ouvertures de sortie (10c, 10d) peut être reliée par écoulement fluidique au moyen d'un raccordement destiné à raccorder une soufflerie (22) pour aspirer de l'air (L) dans l'espace intérieur respectif (13a, 13b, 13c, 13d) de l'au moins une paroi latérale réalisée à double paroi (4a, 4b) 4c, 4d).

6. Grille de foyer (2a, 2b, 2c, 2d) suivant une des revendications précédentes, dans laquelle des espaces intérieurs (13a, 13b, 13c, 13d) à parois latérales réalisées à double paroi (4a, 4b, 4c, 4d) de différentes conceptions sont reliés entre eux par écoulement fluidique.

7. Unité de combustion (1) pour une installation d'incinération des déchets présentant au moins une soufflerie (22), une chambre de combustion (3) et une grille de foyer (2a, 2b, 2c) suivant une des revendications précédentes, un flux d'air (12) pouvant être généré par la soufflerie (22) peut s'écouler à travers l'espace intérieur respectif (13a, 13b, 13c, 13d) dans l'au moins une paroi latérale double (4a, 4b, 4c, 4d).

8. Unité de combustion (1) suivant la revendication 7, ladite unité présentant en plus un distributeur (14) pour charger la grille de foyer (2a, 2b, 2c) en produit à incinérer,
le distributeur (14) présentant un boîtier (17) et des poussoirs (19a, 19b, 19c) disposés dans le boîtier (17), lesdits poussoirs étant mobiles via un mécanisme distributeur (18) de façon que du produit à incinérer amené peut être poussé sur la grille de foyer (2a, 2b, 2c) à l'aide des pousseurs (19a, 9b, 19c),
en plus, au moins une ouverture d'entrée (20a, 20b) et une ouverture de sortie (20c) étant disposées dans le boîtier (17), les ouvertures d'entrée (20a, 20b) dans le boîtier (17) étant reliées par écoulement fluidique aux ouvertures de sortie (10c, 10d) dans le cadre (5) de la grille de foyer (2a, 2b, 2c), par exemple via des entretoises de guidage d'air (23), de façon que le flux d'air (12) pouvant être généré par la soufflerie (22) peut être introduit depuis l'espace intérieur respectif (13a, 13b, 13c, 13d) dans l'au moins une paroi latérale double (4a, 4b, 4c, 4d) du cadre (5) dans le boîtier (17) du distributeur (14).

9. Unité de combustion (1) suivant la revendication 7 ou 8, dans laquelle la soufflerie (22) est réalisée pour aspirer de l'air (L) au moins à travers l'espace intérieur respectif (13a, 13b, 13c, 13d) dans l'au moins une paroi latérale double (4a, 4b) 4c, 4d), puis pour le conduire dans la chambre de combustion (3).

10. Unité de combustion (1) suivant une des revendications précédentes 7 à 9, dans laquelle la soufflerie (22) fait partie d'un système d'aspiration d'air déjà existant de l'installation d'incinération de déchets.
